# EUROPÄISCHE PATENTSCHRIFT

(11) **EP 3 063 334 B1**
(45) Veröffentlichungstag und Bekanntmachung des Hinweises auf die Patenterteilung: **31.01.2018**
(21) Anmeldenummer: 14793036.6
(22) Anmeldetag: 21.10.2014
(51) Int. Cl.: E01F 7/04

(54) **SCHUTZNETZ, INSBESONDERE FÜR EINE BÖSCHUNGSSICHERUNG**
PROTECTIVE MESH, IN PARTICULAR FOR SECURING SLOPES
FILET DE PROTECTION, EN PARTICULIER POUR STABILISATION DE PENTE

(30) Priorität: 01.11.2013 CH 18512013
(43) Veröffentlichungstag der Anmeldung: 07.09.2016
(73) Patentinhaber: Geobrugg AG, 8590 Romanshorn (CH)
(72) Erfinder: ROTH, Andrea, CH-9322 Egnach (CH); RODUNER, Armin, CH-9466 Sennwald (CH)
(74) Vertreter: Daub, Thomas
(86) Internationale Anmeldenummer: PCT/EP2014/072492
(87) Internationale Veröffentlichungsnummer: WO 2015/062905

(56) Entgegenhaltungen:
- AT-U2- 7 312
- CH-A5- 696 851
- US-A- 3 415 064
- US-A- 3 464 308

## Beschreibung

Die Erfindung betrifft ein Schutznetz, insbesondere für eine Böschungssicherung nach dem Oberbegriff des Anspruchs 1.

Solche Schutznetze werden auf Erdoberflächen fixiert, die wegen Instabilitäten, wie Erosion, Ausbrüchen von Gesteinen oder Felsstücken oder von sich lösenden Erdpartien gefährdet sind. Es wird damit eine äusserst umweltgerechte Sicherung dieser Oberflächen erzielt. Solche Schutznetze haben sich insbesondere auch deswegen äusserst gut bewährt, weil mit diesen bereits nach kurzer Zeit nach der Verlegung wieder eine Begrünung mit natürlichem Gewächs, wie Gras, Pflanzen etc. erfolgt.

Gemäss der Druckschrift-A-0 979 329 ist ein Drahtgeflecht mitunter als Böschungssicherung beispielsweise an einem steilen Abhang vorgesehen. Diese Böschungssicherung besteht aus dem über einen gewünschten Böschungsbereich ausgelegten Drahtgeflecht und aus den in den Boden versenkten Befestigungselementen mit das Geflecht auf die Erdoberfläche drückenden Krallplatten. Für die Befestigungselemente werden an sich bekannte Boden- oder Felsnägel gebraucht, welche vorzugsweise in regelmässigen Abständen in der Böschung befestigt sind.

Die Krallplatte ist jeweils aus einem runden, ovalen oder andersförmigen Blech mit nach unten vorstehenden abgebogenen Krallen hergestellt, welche jeweils keilförmig ausgebildet sind. Eine jeweilige Krallplatte ist im befestigten Zustand vom Befestigungselement auf das Drahtgeflecht gedrückt und sie bewirkt eine dauerhafte Sicherung der Böschung durch das auf die gesamte Auflagefläche wirkende Drahtgeflecht. Die sich durch das Geflecht erstreckenden Krallen bewirken durch ihre Keilformen eine Verkeilung mit dem Drahtgeflecht.

In der Druckschrift CH-A-696 851 ist eine Vorrichtung zur Armierung einer Vegetationsschicht mit einem Statiknetz offenbart. Es sind mehrere je eine Ankermutter aufweisende Anker, Krallplatten und an diese gangelegte Schwerlastplatten vorgesehen, welche das Statiknetz an einer Böschung sichern. Die Krallplatten sind jeweils gitterförmig ausgebildet und endseitig mit nach unten gerichteten Krallen durch abgewinkelte Drähte versehen, welche im montierten Zustand in das Netz eingreifen. Die oberhalb dieser Krallplatten greifenden Schwerlastplatten sind ihrerseits jeweils kreuzförmig mit nach aussen ragenden Armen ausgebildet, welche die Krallplatten gegen Deformation stabilisieren.

Mit dieser Vorrichtung ist ein aufwendiger Aufbau dieser Befestigungmittel für ein Schutznetz gegeben. Es werden drei Elemente mit je einer Öffnung für jedes Befestigungsmittel eingesetzt, namentlich diese als Gitter ausgebildete Krallplatte, diese Druckverteilplatte darin sowie diese Schwerlastplatte. Damit ergibt sich aber eine aufwendige Montage eines Schutznetzes, wenn dieses an steilen Abhängen ausgelegt und mit einer Vielzahl von solchen aus mehreren Teilen bestehenden Befestigungsmitteln montiert werden muss.

Der Erfindung liegt die Aufgabe zugrunde, ein Schutznetz insbesondere für eine Böschungssicherung zu schaffen, bei dem bei einer ausreichenden Stabilität der zu schützenden Böschung eine einfachere Montage und damit eine Kostenreduktion bzw. eine erhöhte Steifigkeit einer solchen Schutznetz-Installation erzielt wird.

Diese Aufgabe wird erfindungsgemäss durch die Merkmale des Anspruchs 1 gelöst. Erfindungsgemäß sind die Krallplatte jeweils mit einer länglichen Aussenform mit vorzugsweise mehreren Verstärkungsrippen wenigstens entlang dieser länglichen Aussenform versehen.

Damit kann in entscheidender Weise erreicht werden, dass sich bei einem ausserordentlichen Belastungsschub, beispielsweise wenn sich ein Felsbrocken innerhalb der mit dem Schutznetz abgedeckten Böschung löst, diese Krallplatten nicht verbiegen und sich damit höhere Kräfte vom Netz auf die im Boden verankerten Längselemente übertragen können als dies bei den bekannten Krallplatten möglich ist.

Die Erfindung sowie weitere Vorteile derselben sind nachfolgend anhand von Ausführungsbeispielen unter Bezugnahme auf die Zeichnung näher erläutert. Es zeigen:
- Fig. 1: eine perspektivische teilweise Ansicht eines erfindungsgemässen Schutznetzes sowie einer fixierten Krallplatten;
- Fig. 2: eine Variante einer erfindungsgemässen Krallplatten;
- Fig. 3: eine weitere Variante einer Krallplatte; und
- Fig. 4: eine schematische Ansicht einer Böschungssicherung mit einer Anzahl von Befestigungsmitteln.

Fig. 1 zeigt ein teilweise dargestelltes Schutznetz 10, welches auf eine Erdoberfläche 12 zur Böschungssicherung gelegt und durch Befestigungsmittel 20 angedrückt ist. Diese Befestigungsmittel 20 bestehen aus Krallplatten 25 sowie aus im Boden befestigten Längselementen 15, wobei letztere zumindest an dem vom Boden hervorstehenden Ende schraubenförmig ausgebildet sind und als sogenannte Boden- oder Felsnägel verwendet werden. Mittels einer Mutter 16 kann die Krallplatte 25 auf das Netz angedrückt werden.

Dieses Schutznetz 10 ist als Drahtgeflecht mit rhomboidförmigen Maschen 11 ausgebildet und es besteht aus einzelnen wendelförmig gebogenen Drähten 13, 14, welche zusammengeflochten sind. Die einzelnen Drähte sind vorzugsweise aus hochfestem Stahl mit Nennfestigkeiten von 1'000 bis ca. 2'700 N/mm² hergestellt. Selbstverständlich könnten anstelle von Drähten 13, 14 jeweils auch Drahtlitzen oder ähnliches verwendet werden.

Erfindungsgemäss sind die Krallplatten 25 derart dimensioniert bzw. ausgestaltet, dass eine Reduzierung der Anzahl der Befestigungsmittel 20 pro Flächeneinheit bzw. eine erhöhte Steifigkeit des aufgelegten Schutznetzes 10 ermöglicht wird.

Zu diesem Zwecke sind die Krallplatten 25 jeweils mit einer länglichen Aussenform mit beidseitig je einer Verstärkungsrippe 26, 27 und ein diesen verbindenden Quersteg 28 versehen. An den beiden schmalseitigen Enden sind diese Verstärkungsrippen 26, 27 zu einem abgestumpften Spitz zusammenlaufend angeordnet und aussen mit je einer nach unten abgewinkelten Kralle ausgebildet, was nicht näher gezeigt ist. Die Krallplatten 25 überdecken jeweils eine bestimmte Anzahl von Maschen 11 des Drahtgeflechts und mit ihren abgewinkelten Krallen greifen sie in diese Maschen ein. Die Aussenform der Platte ist jeweils ebenfalls als ein Rhomboid ausgebildet, wobei diese verschiedenförmig vorgesehen sein können.

Beim Quersteg 28 im Zentrum der Krallplatte 25 ist eine Öffnung für die Aufnahme des über dem Boden vorstehenden Längselementes 15 vongesehen. Zudem ist zwischen den Verstärkungsrippen 26, 27 ein Hohlraum 29 zugeordnet, durch welche die Begrünung ebenfalls wachsen kann und damit auch diese Krallplatten mit der Zeit nicht mehr sichtbar sind.

Ferner ist noch ein Textilnetz 17 mit kleineren Maschen als bei dem Schutznetz 10 zwischen Boden und letzterem angeordnet. Mit diesem ist sichergestellt, dass nicht kleinere Steine oder Erdstücke herunterfallen können.

Die Krallplatte 21 nach Fig. 2 ist ähnlich ausgestaltet wie diejenige nach Fig. 1. Sie weist wiederum eine längliche Aussenform auf und läuft bei den beiden schmalen Enden 22 zu einem abgestumpften Spitz zusammen. Aussen ist sie mit jeweils einer abgewinkelten Kralle 23 versehen und die Verstärkungsrippen 24 sind in der blechförmigen Platte 21 als längliche umgeformte Nuten ausgebildet. Beidseitig zur mittigen Öffnung 19 sind zusätzliche umgebogene Krallen 23' geformt.

Bei der ebenfalls blechförmig ausgebildeten Krallplatte 31 nach Fig. 3 sind mehrere sternenförmig von der zentralen Öffnung 32 ausgehende Verstärkungsrippen 33, 34 vorgesehen. Zudem ist diese Öffnung 32 durch einen abgebogenen Verstärkungsring 36 gebildet. Damit ist diese Krallplatte 31 erfindungsgemäss verstärkt ausgebildet und sie erfüllt diese erhöhte Biegefestigkeit.

Fig. 4 zeigt schematisch ein installiertes Schutznetz 10 für eine Böschungssicherung an einem Abhang, der beispielsweise gegen Erosion gesichert sein soll. Erfindungsgemässe Krallplatten 21 (oder 31) sind reihenförmig verteilt über das Schutznetz 10 durch diese Längselemente 15 gehalten. Die Abstände 36, 37 dieser Befestigungselemente 20 bzw. Krallplatten zueinander können durch diese erfinderische Massnahme der Verstärkung bzw. Vergrösserung der Krallplatten erhöht werden.

Die Erfindung ist mit den erläuterten Ausführungsbeispielen ausreichend dargetan. Sie könnte aber noch durch weitere Ausführungen veranschaulicht sein. So könnte das Schutznetz auch für andere Zwecke im Bereich von Murgang oder Steinschlagschutz benutzt werden.

## Patentansprüche

1. Schutznetz, insbesondere für eine Böschungssicherung, welches auf eine Erdoberfläche (12) gelegt und auf dieser durch eine Anzahl von zueinander beabstandeten Befestigungsmitteln (20) fixiert ist, wobei diese Befestigungsmittel im Boden verankerte Längselemente (15) und Krallplatten (21, 25, 31) umfassen, welche aussen mit jeweils wenigstens einer nach unten abgewinkelten Kralle (23, 35) ausgebildet und mit Verstärkungsrippen (24, 26, 27, 33, 34) versehen sind, **dadurch gekennzeichnet, dass**
die Krallplatten (21, 25, 31) auf dem Schutznetz (10) aufliegen und derart dimensioniert bzw. ausgestaltet sind, dass eine Reduzierung der Anzahl der Befestigungsmittel (20) pro Flächeneinheit bzw. eine erhöhte Steifigkeit des aufgelegten Schutznetzes (10) ermöglicht wird, dazu die Krallplatten (21, 25, 31) jeweils mit einer länglichen Aussenform mit zu einem abgestumpften Spitz zusammenlaufenden Enden sowie mit den Verstärkungsrippen (24, 26, 27, 33, 34) wenigstens entlang dieser länglichen Aussenform versehen sind, wobei das Schutznetz (10) als Drahtgeflecht mit rhomboidförmigen Maschen (11) ausgebildet ist und die Krallplatten dabei eine bestimmte Anzahl von Maschen (11) überdecken und mit ihren abgewinkelten Krallen (23, 35) in diese Maschen eingreifen.

2. Schutznetz nach Anspruch 1, **dadurch gekennzeichnet, dass** mehrere sternenförmig vom Zentrum der Krallplatte (31) ausgehende Verstärkungsrippen (33, 34) ausgebildet sind.

3. Schutznetz nach einem der vorhergehenden Ansprüche 1 oder 2, **dadurch gekennzeichnet, dass** die über dem Boden vorstehenden Längselemente (15) durch die Krallplatten (21, 25, 31) ragen und letztere mittels Muttern (16) oder dergleichen auf das Schutznetz (10) andrückbar sind, wobei als Längselemente (15) bekannte Boden- oder Felsnägel verwendbar sind.

4. Schutznetz nach einem der vorhergehenden Ansprüche 1 bis 3, **dadurch gekennzeichnet, dass** die Krallplatte (21, 25, 31) vorzugsweise im Zentrum eine Öffnung (19, 32) für das Hindurchführen des über dem Boden vorstehenden Längselementes (15) aufweist.

5. Schutznetz nach einem der vorhergehenden Ansprüche 1 bis 4, **dadurch gekennzeichnet, dass**
das Drahtgeflecht aus einzelnen gebogenen Drähten (13, 14) oder Drahtlitzen geflochten ist, welche aus einem hochfesten Stahl hergestellt sind.

## Claims

1. Protective mesh, in particular for securing slopes, which is laid upon a soil surface (12) and is fixated thereon by a number of spaced-apart fixation means (20),
said fixation means comprising longitudinal elements (15) which are anchored in the soil and spike plates (21, 25, 31) which are embodied on their outside each with at least one downward-angled spike (23, 35) and are provided with reinforcing ribs (24, 26, 27, 33, 34), **characterised in that**
the spike plates (21, 25, 31) lie upon the protective mesh (10) and are dimensioned and/or designed to permit reduction of the number of fixation means (20) per area unit and/or increased rigidity of the laid-upon protective mesh (10), for which purpose the spike plates (21, 25, 31) are each configured with an elongate exterior shape having ends tapering to form a blunt tip, and are provided with the reinforcing ribs (24, 26, 27, 33, 34) at least along said elongate exterior shape,
wherein the protective mesh (10) is implemented as a wire netting with rhomboid-shaped meshes (11), the spike plates covering a certain number of meshes (11) and engaging in said meshes (11) with their angled spikes (23, 35).

2. Protective mesh according to claim 1, **characterised in that** a plurality of reinforcing ribs (33, 34) are implemented, starting from a centre of the spike plate (31) in star-shape fashion.

3. Protective mesh according to one of the preceding claims 1 or 2, **characterised in that**
the elongate elements (15) projecting over the soil extend through the spike plates (21, 25, 31), wherein the spike plates (21, 25, 31) may be pressed onto the protective mesh (10) by means of nuts (16) or the like, already known soil nails or rock nails being applicable as elongate elements (15).

4. Protective mesh according to one of the preceding claims 1 to 3, **characterised in that**
the spike plate (21, 25, 31) preferably features an opening (19, 32) in its centre for passing through an elongate element (15) that projects over the soil.

5. Protective mesh according to one of the preceding claims 1 to 4, **characterised in that**
the wire netting is woven from individual bent wires (13, 14) or wire strands, which are made of high-tensile steel.

## Revendications

1. Filet de protection, en particulier pour sécurisation de berges, lequel est mis sur une surface terrestre (12) et fixé sur celle-ci par le biais d'un nombre de moyens fixatifs (20), lesquels sont écartés l'un de l'autre,
lesdits moyens fixatifs (20) comprenant des éléments longitudinaux (15) ancrés dans le sol et des plaques à crampons (21, 25, 31), lesquelles sont chacune implémentées à l'extérieur avec au moins un crampon (23, 35) anglé vers le bas et sont dotées des nervures de renfort (24, 26, 27, 33, 34), **caractérisé en ce que** les plaques à crampons (21, 25, 31) reposent sur le filet de protection (10) et sont dimensionnées et/ou dessinées d'une manière permettant une réduction du nombre des moyens fixatifs (20) par unité de surface et/ou une rigidité augmentée du filet de protection (10) mis en place,
les plaques à crampons (21, 25, 31) étant à cette fin chacune pourvues d'une forme extérieure longitudinale avec des extrémités convergeant dans une pointe émoussée, et sont pourvues des nervures de renfort (24, 26, 27, 33, 34) au moins le long de cette forme extérieure longitudinale,
le filet de protection étant implémenté comme treillis en fil ayant des mailles (11) en forme rhomboidale, les plaques à crampons recouvrant un nombre défini de mailles (11) et engrenant dans lesdites mailles avec leurs crampons (23, 35) anglés.

2. Filet de protection selon la revendication 1, **caractérisé en ce qu'** une pluralité des nervures de renfort (33, 34) sont implémentées en partant en forme d'étoile du centre de la plaque à crampon (31).

3. Filet de protection selon l'une quelconque des revendications 1 ou 2 précédentes, **caractérisé en ce que**
les éléments longitudinaux (15) en saillie au-delà du sol s'étendent au travers des plaques à crampons (21, 25, 31), les dernières pouvant être pressées sur le filet de protection (10) moyennant des écrous (16) ou quelques choses comme ça, des clous de sol ou de roche étant utilisable comme des éléments longitudinaux (15).

4. Filet de protection selon l'une quelconque des revendications 1 à 3 précédentes, **caractérisé en ce que** la plaque à crampons (21, 25, 31) préférablement comporte un orifice (19, 32) dans son centre pour le bût de faire passer l'élément longitudinal (15) en saillie au-delà du sol.

5. Filet de protection selon l'une quelconque des revendications 1 à 4 précédentes, **caractérisé en ce que** le treillis en fil est tressé des fils singuliers recourbés (13, 14) ou des torons produits d'un acier à haute résistance.
